# EUROPÄISCHE PATENTSCHRIFT

(11) **EP 2 983 867 B1**
(45) Veröffentlichungstag und Bekanntmachung des Hinweises auf die Patenterteilung: **17.01.2018**
(21) Anmeldenummer: 14708193.9
(22) Anmeldetag: 06.02.2014
(51) Int. Cl.: B05B 1/06, B05B 1/12, B05B 9/04, B05B 17/08, B05B 1/30

(54) **VARIIERBARE WASSERSPIELDÜSE**
VARIABLE WATER FEATURE NOZZLE
BUSE POUR JET D'EAU DE FONTAINE VARIABLE

(30) Priorität: 09.04.2013 DE 102013005972
(43) Veröffentlichungstag der Anmeldung: 17.02.2016
(73) Patentinhaber: Oase GmbH, 48477 Hörstel-Riesenbeck (DE)
(72) Erfinder: WESSELMEIER, Reinhard, 48477 Hörstel (DE)
(74) Vertreter: Busse & Busse
(86) Internationale Anmeldenummer: PCT/EP2014/000323
(87) Internationale Veröffentlichungsnummer: WO 2014/166563

(56) Entgegenhaltungen:
- AU-B2- 418 454
- FR-A1- 2 650 762
- JP-A- S5 892 473
- US-A1- 2004 020 999

## Beschreibung

Die Erfindung betrifft eine Wasserspieldüse, die zumindest zwei voneinander unabhängige Wasserführungen aufweist mit pro Wasserführung jeweils mindestens einer Austrittsöffnung. Über diese Wasserführungen sind steuerbar unterschiedliche Wasservolumenströme, d.h. variable Wassermengen pro Zeiteinheit zu den Austrittsöffnungen der Wasserführungen leitbar, um an dem Düsenaustritt der Wasserspieldüse Wasserbilder zu erzeugen, die variiert werden können.

Eine solche Wasserspieldüse entsprechend dem Oberbegriff des Anspruchs 1 ist aus der US 6,250,570 B1 bekannt. Diese Düse hat eine zentrale Wasserführung, in die tangential mehrere Austrittsöffnungen einer zweiten Wasserführung münden. Durch den Wasservolumenstrom der zweiten Wasserführung wird dem ersten Wasservolumenstrom während er sich mit dem zweiten Wasservolumenstrom mischt ein Drall gegeben, und der sich drehende gemischte Wasservolumenstrom wird dann weiter zum Düsenaustritt bewegt. Dort können sich unterschiedliche Wasserbilder ergeben, beispielsweise ein scharf begrenzter hoher Strahl oder ein sich sehr frühzeitig auffächernder breiter Strahl, je nachdem wie groß der zugeführte Drall ist. Dieses ist über die Steuerung der beiden Wasservolumenströme variierbar.

In der AU 418 454 B2 und der FR 2 650 762 A1 werden ebenfalls Wasserspiele mit separaten Wasserführungen beschrieben, die jedoch als Mehrfach-Fontänen ausgelegt sind, die voneinander unabhängige Wasserfontänen ausbilden. Sowohl hinsichtlich der Konstruktion als auch hinsichtlich ihrer Steuerung sind diese Wasserspiele relativ aufwendig.

Der Erfindung liegt die Aufgabe zugrunde, eine Wasserspieldüse zu schaffen, die eine gute Variabilität bei vereinfachter Bauform ermöglicht. Diese Aufgabe wird durch eine Wasserspieldüse mit den Merkmalen des Anspruchs 1 gelöst.

Durch die Ausbildung der Wasserspieldüse mit einer inneren Wasserführung, die derart von zumindest einer äußeren Wasserführung umgeben ist, dass beide Wasserführungen parallel gerichtete, jedoch voneinander getrennte Wasserströme bis unmittelbar vor den Düsenaustritt leiten, ist der Grundaufbau der Düse einfach, jedoch die Variierungsmöglichkeit groß durch die Variierung der Wasservolumenströme bzw. Wassermengen pro Zeiteinheit, die durch die verschiedenen Wasserführungen geleitet werden. Dabei werden erfindungsgemäß ein äußerer Strömungslenker und ein innerer Strömungslenker eingesetzt, der den inneren Wasservolumenstrom ringförmig umbildet.

Bevorzugt und konstruktiv einfach werden die Wasserführungen durch ineinander angeordnete Rohre gebildet, wobei der Außendurchmesser des innersten Rohres kleiner als der Innendurchmesser des es umgebenden Rohres ist, so dass zwischen den beiden Rohren ein Freiraum entsteht, der eine äußere Wasserführung bildet. Die Konstruktion ist nicht auf zwei Wasserführungen beschränkt. Auch können ineinander drei oder mehrere Rohre angeordnet werden.

Bei einer alternativen Ausgestaltung wird ein Rohr für eine innere Wasserführung vorgesehen, jedoch mehrere diese umgebende äußere Wasserführungen, die miteinander ebenfalls eine Art Wasserkranz bilden. Die Rohre bzw. Wasserführungen müssen nicht zwingend kreisförmig ausgebildet sein, jedoch ist eine kreisförmige Ausbildung gestalterisch, strömungstechnisch und aus Stabilitätsgründen zu bevorzugen.

Ebenfalls vorzugsweise sind die Wasserführungen bzw. Rohre konzentrisch angeordnet. Es ist aber auch möglich, in einer konzentrischen oder exzentrischen Anordnung die Wasserführungen zueinander beweglich, beispielsweise verschiebbar auszugestalten, wodurch sich eine weitere Einflussmöglichkeit auf das Strahlbild ergibt.

Lässt man beispielsweise gesteuert das äußere Rohr um das innere Rohr exzentrisch kreisen, kreist der gebildete Wasserstrahl ebenso um die Düsenmitte.

Die Wasserzufuhr bzw. Wassereinspeisung kann beispielsweise für das Innenrohr von unten her erfolgen, während die Wassereinspeisung für das Außenrohr seitlich erfolgen kann. Für die Wasserzufuhr sind aber auch andere Varianten als die angesprochene möglich. Der zusätzliche Einsatz eines Strömungsrichters zur Wasserberuhigung in einer oder mehreren der Wasserführungen kann ebenfalls sinnvoll sein.

An die Wassereinspeisung können zwei oder auch mehr separat zur regelnde Pumpen angeschlossen sein oder werden. Durch das Verhältnis der jeweiligen Volumenströme lassen sich bereits die Wasserbilder variieren, wobei für die Form des Wasserbildes ebenfalls die Form des Düsenkopfes mit ausschlaggebend sein kann.

Der Düsenaustritt wird bevorzugt durch einen Düsenkopf ausgebildet, der die Strömungslenker beinhalten kann. Darüber können für die innere und/oder äußere Wasserführung durch Verstellung des jeweiligen Strömungslenkers variierbare Wasserbilder erzeugt werden und/oder ein erwünschtes Wasserbild optimiert werden.

Der innere Strömungslenker ist dabei so ausgebildet, dass er den inneren Wasserstrahl aus einer Wassersäule zu einem Wasserring umformt. Dies geschieht beispielsweise durch eine pilzförmige oder konische Ausbildung des Strömungslenkers. Der äußere Strömungslenker kann beispielsweise kappenförmig ausgebildet sein und den äußeren Wasserstrom nach innen hin lenken und verschlanken. Die beiden Strömungslenker können bevorzugt so gestaltet sein, dass sie die beiden Wasserströme aufeinander zu leiten. Durch Veränderung der Höhe der beiden Strömungslenker zueinander lassen sich sehr unterschiedliche Wasserbilder erzielen. Vorzugsweise ist für die Strömungslenker eine Zentrierungshilfe vorzusehen, um diese exakt zu positionieren.

Ist der Volumenstrom in Abhängigkeit vom Druck im Außenrohr größer als der im Innenrohr, so ergibt sich eine schlanke, fontänenartige Strahlform. Bei einem größeren Volumenstrom im Innenrohr gegenüber dem Außenrohr entsteht hingegen eine weit ausladende Fontäne in Kelchform von nur geringerer Höhe.

Es ist bevorzugt, elektronisch, z.B. über ein BUS-System, regelbare Pumpen einzusetzen, worüber sich die Wasserbilder im laufenden Betrieb stufenlos variieren lassen. Dies kann dann beispielsweise auch in Abhängigkeit von eingespielter Musik geschehen, deren Signale sich unmittelbar abgreifen lassen können. Ebenso kann es sinnvoll sein, den oder die Strömungslenker elektronisch regelbar auszugestalten, um auch hier Variierungsmöglichkeiten auf einfache Weise umzusetzen. Wenn eine Ausführungsform mit zueinander bzw. umeinander beweglichen Wasserführungen gewählt wird, kann auch diese Bewegung elektronisch gesteuert werden zur Einflussnahme auf das Wasserbild.

Weitere Vorteile und Einzelheiten ergeben sich aus den Unteransprüchen und einem in den Zeichnungen dargestellten Ausführungsbeispielen, das im Folgenden beschrieben wird; es zeigen:
- Fig. 1: eine erfindungsgemäße Wasserspieldüse im Schnitt,
- Fig. 2: den oberen Teil des Gegenstands aus Fig. 1, bei Ausbildung eines kelchförmigen Wasserstrahls und
- Fig. 3: den Gegenstand aus Fig. 2 bei Ausbildung eines höheren Fontänenstrahls.

Die dargestellte Wasserspieldüse hat eine innere Wasserführung 1, die durch ein Innenrohr 2 gebildet wird und eine diese umgebende äußere Wasserführung 3, gebildet durch den Außenmantel des Innenrohres 2 sowie ein Außenrohr 4. Die Wasserzufuhr zu diesen beiden Wasserführungen 1, 3 erfolgt über Anschlüsse, wobei ein unterer Anschluss 5 für die innere Wasserführung 1 und ein seitlicher Anschluss 6 für die äußere Wasserführung 3 vorgesehen ist. Mit beiden Anschlüssen 5, 6 sind jeweils separate, nicht dargestellte Pumpen verbunden. Im unteren Bereich der inneren Wasserführung 1 befindet sich zudem ein Strömungsrichter 7, der die Strömung beruhigt und ihr eine gleichmäßige Richtung nach oben verleiht. Bei der äußeren Wasserführung 3 ergibt sich dies automatisch durch den engeren ringförmigen Kanal.

Das obere Ende der Wasserspieldüse wird durch einen Düsenkopf 8 gebildet, der die äußere Wasserführung 3 bei der dargestellten Ausführungsform abdichtend umschließt. Der Düsenkopf 8 bildet einen Düsenaustritt 9 und beinhaltet einen äußeren Strömungslenker 10, der kantenförmig mit einer zentrischen Öffnung ausgebildet ist. Für die innere Wasserführung 1 ist ebenfalls ein innerer Strömungslenker 11 vorgesehen. Beide Strömungslenker 10,11 sind in Achsrichtung A, d.h. in der Höhe verstellbar und variieren darüber die Form und Größe der Austrittsöffnung 13 der inneren Wasserführung 1 und der Austrittsöffnung 14 der äußeren Wasserführung 3. Über eine Zentrierungshilfe 15, hier verwirklicht durch eine Zentrierschraube kann der innere Strömungslenker 11 zentriert werden. Eine ebensolche Möglichkeit ist über eine weitere Zentrierungshilfe 16 für den äußeren Strömungslenker 10 vorgesehen.

Die Volumenströme der nicht dargestellten Pumpen sind vorzugsweise über ein elektronisches BUS-System regelbar veränderlich, worüber sich die Wasserbilder auch im laufenden Betrieb stufenlos variieren lassen. So kann beispielsweise das in Fig. 2 dargestellte Strahlbild eines weit offenen Kelchs erzeugt werden, wenn der Volumenstrom V₁ in der inneren Wasserführung 1 größer als der Volumenstrom V₂ in der äußeren Wasserführung 3 eingestellt wird. Umgekehrt bei größerem Volumenstrom V₂ in der äußeren Wasserführung 3 als der Volumenstrom V₁ in der inneren Wasserführung 1 ergibt sich das in Fig. 3 dargestellte Bild einer hohen, schlanken Fontäne.

Die erfindungsgemäße Wasserspieldüse ist konstruktiv einfach zu verwirklichen und dabei außerordentlich stabil und präzise einstellbar. Die Variationsmöglichkeiten über die zugeführten Volumenströme V sind erheblich.

## Patentansprüche

1. Wasserspieldüse mit zumindest zwei separaten Wasserführungen (1,3) mit jeweils mindestens einer Austrittsöffnung (13,14), wobei über die Wasserführungen (1,3) steuerbar unterschiedliche Wasservolumenströme (V₁,V₂) zu den Austrittsöffnungen (13,14) leitbar sind, um variable Wasserbilder zu erzeugen, und wobei eine innere Wasserführung (1) von zumindest einer äußeren Wasserführung (3) umgeben ist, **dadurch gekennzeichnet, dass** die Wasserführungen (1,3) parallel gerichtete Wasserströme (V₁,V₂) bis vor einen gemeinsamen Düsenaustritt (9) zwischen einem äußeren Strömungslenker (10) mit einer zentrischen Öffnung und einem inneren Strömungslenker (11) leiten, der den inneren Wasservolumenstrom (V₁) ringförmig umbildet.

2. Wasserspieldüse nach Anspruch 1, **dadurch gekennzeichnet, dass** die zwei Strömungslenker (10,11) derart geformt sind, dass sie die beiden Wasserströme (V₁,V₂) aufeinander zu leiten.

3. Wasserspieldüse nach Anspruch 1 oder 2, **dadurch gekennzeichnet, dass** zumindest eine Wasserführung (1,3) am Düsenaustritt (9) einen verstellbaren Strömungslenker (10,11) aufweist.

4. Wasserspieldüse nach Anspruch 3, **dadurch gekennzeichnet, dass** beide Wasserführungen (1,3) unabhängig voneinander verstellbare Strömungslenker (10,11) aufweisen.

5. Wasserspieldüse nach einem der Ansprüche 1 bis 4, **dadurch gekennzeichnet, dass** die Strömungslenker (10,11) Bestandteil eines den Düsenaustritt (9) bildenden Düsenkopfes (8) sind.

6. Wasserspieldüse nach einem der Ansprüche 1 bis 5, **dadurch gekennzeichnet, dass** zumindest ein Strömungslenker (10,11) wenigstens eine Zentrierungshilfe (15,16) aufweist.

7. Wasserspieldüse nach einem der Ansprüche 1 bis 6, **dadurch gekennzeichnet, dass** die Wasserführungen (1,3) durch ineinander angeordnete Rohre (2,4) gebildet werden, wobei das innerste Rohr (2) die innere Wasserführung (1) bildet und ein Freiraum zwischen dem inneren Rohr (2) und einem dieses umgebenden äußeren Rohr (4) die äußere Wasserführung (3) bildet.

8. Wasserspieldüse nach Anspruch 7, **dadurch gekennzeichnet, dass** die Rohre (2,4) konzentrisch angeordnet sind.

9. Wasserspieldüse nach einem der vorstehenden Ansprüche, **dadurch gekennzeichnet, dass** wenigstens zwei getrennt voneinander regelbare Pumpen an die separaten Wasserführungen (1,3) zur Wasserzufuhr angeschlossen sind.

10. Wasserspieldüse nach einem der vorstehenden Ansprüche, **dadurch gekennzeichnet, dass** Strömungslenker (10,11) und/oder Pumpe(n) elektronisch regelbar sind.

## Claims

1. Water feature nozzle comprising at least two separate water channels (1, 3) each having at least one outlet opening (13, 14), controllable, different water volume flows (V₁, V₂) being able to be guided to the outlet openings (13, 14) via the water channels (1, 3) in order to generate variable water images, and an inner water channel (1) being surrounded by at least one outer water channel (3), **characterised in that** the water channels (1, 3) guide parallel water flows (V₁, V₂) up to a common nozzle outlet (9) between an outer flow deflector (10), having a central opening, and an inner flow deflector (11), which reshapes the inner water volume flow (V₁) into an annular shape.

2. Water feature nozzle according to claim 1, **characterised in that** the two flow deflectors (10, 11) are formed such that they guide the two water flows (V₁, V₂) towards one another.

3. Water feature nozzle according to either claim 1 or Claim 2, **characterised in that** at least one water channel (1, 3) comprises an adjustable flow deflector (10, 11) at the nozzle outlet (9).

4. Water feature nozzle according to claim 3, **characterised in that** the two water channels (1, 3) comprise flow deflectors (10, 11) that can be adjusted independently of one another.

5. Water feature nozzle according to any of claims 1 to 4, **characterised in that** the flow deflectors (10, 11) are a component of a nozzle head (8) that forms the nozzle outlet (9).

6. Water feature nozzle according to any of claims 1 to 5, **characterised in that** at least one flow deflector (10, 11) comprises at least one centring aid (15, 16).

7. Water feature nozzle according to any of claims 1 to 6, **characterised in that** the water channels (1, 3) are formed by pipes (2, 4) that are arranged inside one another, the innermost pipe (2) forming the inner water channel (1), and a space between the inner pipe (2) and an outer pipe (4) that surrounds said inner pipe forming the outer water channel (3).

8. Water feature nozzle according to claim 7, **characterised in that** the pipes (2, 4) are arranged concentrically.

9. Water feature nozzle according to any of the preceding claims, **characterised in that** at least two pumps, which can be controlled separately from one another, are connected to the separate water channels (1, 3) in order to supply water.

10. Water feature nozzle according to any of the preceding claims, **characterised in that** the flow deflectors (10, 11) and/or pump(s) are electronically controllable.

## Revendications

1. Buse pour jeux d'eau comprenant au moins deux conduites d'eau séparées (1, 3) pourvues chacune d'au moins une ouverture de sortie (13, 14), différents flux d'eau commandables (V₁, V₂) pouvant être amenés aux ouvertures de sortie (13, 14) par les conduites d'eau (1, 3) pour produire des figures d'eau variables, et une conduite d'eau intérieure (1) étant entourée par au moins une conduite d'eau extérieure (3), **caractérisée en ce que** les conduites d'eau (1, 3) amenant des flux d'eau parallèles (V₁, V₂) jusque devant une sortie de buse commune (9) située entre un déflecteur d'écoulement extérieur (10) pourvu d'une ouverture centrale et un déflecteur d'écoulement intérieur (11) qui confère au flux d'eau intérieur (V₁) une forme annulaire.

2. Buse pour jeux d'eau selon la revendication 1, **caractérisée en ce que** les deux bras d'écoulement (10, 11) sont conformés de manière à diriger les deux flux d'eau (V₁, V₂) l'un vers l'autre.

3. Buse pour jeux d'eau selon la revendication 1 ou 2, **caractérisée en ce qu'**au moins une conduite d'eau (1, 3) comporte au niveau de la sortie de buse (9) un déflecteur d'écoulement réglable (10, 11).

4. Buse pour jeux d'eau selon la revendication 3, **caractérisée en ce que** les deux conduites d'eau (1, 3) comportent des déflecteurs d'écoulement (10, 11) réglables indépendamment.

5. Buse pour jeux d'eau selon l'une des revendications 1 à 4, **caractérisée en ce que** les déflecteurs d'écoulement (10, 11) font partie d'une tête de buse (8) formant la sortie de buse (9).

6. Buse pour jeux d'eau selon l'une des revendications 1 à 5, **caractérisée en ce qu'**au moins un déflecteur d'écoulement (10, 11) comporte au moins un auxiliaire de centrage (15, 16).

7. Buse pour jeux d'eau selon l'une des revendications 1 à 6, **caractérisée en ce que** les conduites d'eau (1, 3) sont formées par des tubes emboîtés (2, 4), le tube le plus intérieur (2) formant la conduites d'eau intérieure (1) et un espace libre ménagé entre le tube intérieur (2) et un tube extérieur (4), entourant ce dernier, formant la conduite d'eau extérieure (3).

8. Buse pour jeux d'eau selon la revendication 7, **caractérisée en ce que** les tubes (2, 4) sont disposés concentriquement.

9. Buse pour jeux d'eau selon l'une des revendications précédentes, **caractérisée en ce qu'**au moins deux pompes réglables séparément sont raccordées aux conduites d'eau séparée (1, 3) pour l'alimentation en eau.

10. Buse pour jeux d'eau selon l'une des revendications précédentes, **caractérisée en ce que** les déflecteurs d'écoulement (10, 11) et/ou la ou les pompes sont réglables électroniquement.
